# FASCICULE DE BREVET EUROPEEN

(11) **EP 0 030 204 B1**
(45) Date de publication et mention de la délivrance du brevet: **14.12.1983**
(21) Numéro de dépôt: 80420131.7
(22) Date de dépôt: 01.12.1980
(51) Int. Cl.: B42F 17/18

(54) **Dispositif de classement d'informations diverses**
Kartei für verschiedene Belege
Device for classifying various information

(30) Priorité: 04.12.1979 FR 7930166
(43) Date de publication de la demande: 10.06.1981
(73) Titulaire: Ruffino, Paule, 69006 Lyon (FR)
(72) Inventeur: Ruffino, Paule, 69006 Lyon (FR)
(74) Mandataire: Ropital-Bonvarlet, Claude

## Description

La présente invention est relative aux moyens de classement d'informations diverses du type à lecture directe portées par un support mobile.

Le domaine technique concerné par l'invention est celui du classement des fiches constituées par des supports plans tels que feuilles, cartes, billets, etc.

Pour assurer la transmission et la mémorisation d'informations diverses, représentant des rappels d'action diverses devant être exécutées avec échelonnement dans le temps et constituant, en quelque sorte, une suite d'instructions, un aide-mémoire, un répertoire analytique, etc., il est connu d'utiliser des supports plans porteurs d'informations, généralement en papier, carton ou analogue. Ces supports plans peuvent être de simples feuilles ou cartes sur lesquelles les informations à mémoriser sont transcrites. De tels supports sont qualifiés de volants et on perçoit que leur utilisation pose un problème de classement, de stockage et d'activation pour les utilisateurs qui n'ont à leur disposition aucun support stable et permanent de rangement et de classement. De tels supports mobiles sont connus pour être inefficaces et constituer, le plus souvent, une source de perte des informations transcrites, c'est-à-dire la négation même du but qu'ils doivent permettre d'atteindre.

Pour pallier l'inconvénient ci-dessus, on a proposé aussi de constituer les supports mobiles sous la forme de cartes destinées à être rangéés dans des fichiers en forme de boîtes dans lesquelles lesdites cartes sont placées sur chant pour faciliter l'opération de recherche, d'identification et de manipulation.

Si de tels systèmes donnent satisfaction, il faut noter qu'un inconvénient majeur réside dans le fait que l'utilisation implique l'existence d'un boîtier de classement. Il en résulte une difficulté d'utilisation, notamment dans le cas où plusieurs fiches doivent connaître un déplacement géographique d'un lieu de classement à un lieu de traitement où elles sont utilisées activement. En effet, si le transfert peut être assuré par l'intermédiaire d'un second boîtier ou fichier, il est évident qu'une telle mise en oeuvre ne peut être envisagée lorsqu'il s'agit de faire suivre de telles fiches avec des dossiers de traitement ou d'emporter de telles fiches, par exemple sur des lieux de traitement tels que des chantiers.

En outre, de telles fiches de format classique banal ne possèdent généralement aucune possibilité de classement visuel synoptique, de sorte que la recherche de chaque fiche ou carte momentanément active pose, dans tous les cas, un problème qui ne peut être résolu que par l'adjonction de cavaliers d'identification. Si une telle méthode peut être envisagée, il apparaît immédiatement qu'elle accroît le coût de chaque fiche et implique une surveillance constante de cavaliers en vue de contrôler leur position, leur état, le risque de détérioration, etc.

Dans un but comparable, on a proposé également de constituer les supports d'information mobiles sous la forme de fiches dites en T, c'est-à-dire comportant une plage supérieure épaulée. Ces fiches sont insérées chacune dans une fente d'un support, tel qu'un tableau d'affichage. De telles fiches permettent de posséder une appréciation visuelle globale de la caractéristique de plusieurs fiches portées par un tableau et offrent, par conséquent, un service supérieur à celui des méthodes ci-dessus. Toutefois, il faut noter qu'un inconvénient de telles fiches réside dans la difficulté de ranger, utiliser, stocker et classer ces dernières lorsqu'elles doivent être associées à un dossier mobile ou aussi lorsqu'elles doivent constituer un aide-mémoire ou un rappel en étant disposées, pour une telle fonction intermédiaire ou momentanée, hors du panneau de classement et à proximité du poste de travail d'un utilisateur qu'elles doivent renseigner.

En outre, de telles fiches possèdent une plage utile généralement plus haute que large, de sorte que les informations à mémoriser posent un problème de transcription puis de lecture.

En outre, de telles fiches en T ne sont pas toujours aisément accessibles par leur plage supérieure lorsqu'elles occupent un support d'affichage et l'utilisateur rencontre parfois certaines difficultés de mise en place ou de retrait d'une fiche par rapport à une collection.

Par ailleurs, il faut mentionner aussi que de telles fiches reposent naturellement en suspension verticale sur leurs épaulements et ne sont assujetties sur le support d'affichage, par aucun verrou. Par conséquent, même en supposant possible la réalisation d'un support d'affichage portable, l'utilisation d'un tel support n'est pratiquement pas possible à cause du dérangement ou du déclassement qui en résulte immanquablement avec en plus le risque de perte physique d'une ou plusieurs fiches.

La présente invention vise à remédier aux inconvénients ci-dessus en proposant un dispositif de classement, du genre décrit par exemple dans le document US-A-2.226.976, particulièrement conçu pour représenter un ensemble portable assurant une liaison efficace entre fiches et supports de manière à permettre un classement fonctionnel efficace et pratique et un transport sûr d'un lieu de stockage en un lieu de travail géographiquement éloigné.

Conformément à l'invention, le dispositif de classement d'informations diverses, du type comprenant des fiches destinées à être insérées dans des moyens de réception d'un support formant fichier et comprenant des fenêtres et des fentes s'étendant à partir des fenêtres en étant inclinées vers le bas, est caractérisé en ce que
-d'une part, chaque fiche comporte sur un côté vertical et en retrait du côté horizontal supérieur une encoche prolongée par une coupe ou incision sensiblement parallèle audit côté supérieur,
- et, d'autre part, chaque moyen de réception comprend
   -une fenêtre de direction générale horizontale,
   - et une fente s'étendant à partir de la fenêtre avec laquelle elle communique, en étant inclinée vers la partie inférieure du support.

D'autres caractéristiques de l'objet de l'invention ressortiront de la description ci-dessous faite en référence aux dessins annexés.

Parmi, les avantages de l'objet de l'invention, il faut noter la grande surface de transcription offerte par chaque fiche ainsi que la facilité de préhension offerte par chacune d'elles, soit lors du retrait du support, soit lors de la mise en place.

Un autre objet de l'invention réside dans le fait que chaque fiche possède au moins un verrouillage directionnel par rapport au support de manière à se trouver assujettie à ce dernier et permettre ainsi une manipulation sans risque de dérangement ou perte.

Un objet supplémentaire de l'invention tient au fait qu'il est possible de conférer à une fiche de classement un format multiple d'un format de base en maintenant l'ensemble des avantages offerts par l'objet de l'invention. Il est ainsi possible à l'utilisateur de choisir le format lui convenant le mieux en fonction de la masse d'informations à transcrire.

Un autre objet de l'invention réside dans le fait que la confection des fiches objet de l'invention ne produit que des chutes négligeables et laisse donc disponible, pour un format donné, toute la surface utile pour la transcription d'informations.
La fig. 1 est une vue en plan d'une fiche conforme à l'invention.
La fig. 2 est une vue en plan d'un fichier pour le classement de fiches selon la fig. 1.
La fig. 3 est une coupe transversale partielle prise selon la ligne III-III de la fig. 1.
Les fig. 4 à 6 illustrant différentes phases d'utilisation d'une fiche par rapport au fichier.
La fig. 7 est une vue en plan montrant un avantage de l'objet de l'invention.
Les figs. 8 et 9 sont des coupes transversales mettant en évidence un possibilité de réalisation de l'un des éléments constitutifs de l'objet de l'invention.
La fig. 10 est une vue en plan montrant une autre forme d'exécution de la fiche selon l'invention.
La fig. 11 est une vue en plan illustrant la mise en place de la fiche selon la fig. 10 dans un fichier.
Les figs. 12 et 13 sont deux vues en plans illustrant deux autres variantes de réalisation de la fiche.
Les figs. 14 à 17 sont des vues en plan illustrant différentes variantes de réalisation de l'objet de l'invention.

La fig. 1 montre une fiche conforme à l'invention désignée dans son ensemble par la référence F. Cette fiche F est constituée par une feuille de papier ou autre matière analogue, de format général par exemple rectangulaire. Selon la fig. 1, la fiche F est disposée, dans le sens d'utilisation, de manière que sa longueur soit orientée horizontalement. Les dimensions de la fiche F peuvent correspondre ou non à un format normalisé et, dans un exemple de mise en oeuvre pratique, un tel format peut correspondre à celui ordinaire des chèques bancaires.

La fiche F comporte, dans l'un de ses côtés verticaux et, dans l'exemple, le côté gauche 1 en considération du sens d'utilisation défini ci- avant, une encoche 2 qui est délimitée par un bord 3 parallèle au côté horizontal supérieur 4 et par un bord incliné 5 s'étendant jusqu'au bord 3 en direction du côté 4. L'encoche 2 est complétée par une coupe ou incision 6 s'étendant dans le prolongement du bord 3 sur une mesure sensiblement égale à la longueur de ce dernier. L'encoche 2 est pratiquée pour être située à une distance e du côté horizontal 4, choisie pour représenter au minimum une plage supérieure utile pour l'inscription tisibie d'informations génériques d'identification de la fiche. Par exemple, une distance e minimale comprise entre 5 et 8 millimètres peut être retenue. Il est certain toutefois que l'encoche 2 pourrait être située à une distance e du côté 4 notablement plus grande.

Le dispositif de l'invention comprend par ailleurs un fichier désigné dans son ensemble par la référence S à la fig. 2. Le fichier S est constitué par une plaque, feuille, carte ou autre support rigide 12 pouvant être réalisé en toute matière appropriée et possédant des dimensions supérieures à celles d'une fiche F. Les dimensions du support 12 sont déterminées en fonction de la capacité de stockage ou de classement et du mode de rangement des fiches F. Selon la fig. 2, le support 12 est prévu pour supporter sept fiches F disposées relativement selon une implantation superposée, mais il est certain qu'une capacité autre peut être prévue en prévoyant une implantation dif- ferente. A cet égard, il peut être envisagé d'utiliser un support 12 offrant une implantation en colonne verticale unique, ou éventuellement en colonnes verticales parallèles.

Pour le classement et le support de chaque fiche F, le support 12 comporte des moyens 13 d'engagement et de maintien amovibles. Chaque moyen 13 comprend une fenêtre 14, de direction générale horizontale, associée à une fente 15 qui s'étend de façon oblique vers la partie inférieure du support 12 à partir de la fenêtre 14. Selon le dessin, cette obliquité est illustrée comme faisant un angle a égal à 60°. Dans le sens d'utilisation correspondant à l'exemple illustré par les fig. 1 et 2, chaque moyen 13 est prévu pour correspondre à un utilisateur droitier et, dans ce sens, la fenêtre 14 est prévue à proximité du côté vertical gauche 16 du support 12 alors que la fente 15 s'étend obliquement vers la partie inférieure droite dudit support. Il y a lieu de noter que la fenêtre 14 et la fente 15 traversent totalement l'épaisseur du support 12, de sorte que ce dernier peut être utilisé sans aucune modification de conception pour un utilisateur gaucher, après avoir été soumis à un pivotement autour du côté vertical 16, de façon à disposer les fenêtres 14 à proximité du bord droit et à orienter les fentes 15 obliquement vers la partie inférieure gauche selon le sens d'utilisation.

Chaque fenêtre 14 est ménagée avec enlèvement de la matière constitutive du support 12 et, à cet effet, il est prévu de délimiter la fenêtre par un bord 17 sensiblement horizontal, par un premier bord incliné 18 s'étendant dans le prolongement de la fente 15 et par un second bord incliné 19 joignant le bord 18 à l'extrémité du bord horizontal 17 opposé à la fente 15.

La fig. 2 montre que chaque moyen 13 est pratiqué dans le support 12 de façon à posséder, entre le bord extrême de la fenêtre 14 et l'extrémité opposée de la fente 15, une longueur L inférieure à la mesure horizontale de la fiche F. En outre, il est prévu du conférer à chaque moyen 13 une mesure verticale D, comprise entre le bord horizontal 17 de la fenêtre 14 et l'extrémité opposée de la fente 15, égale à une mesure d comprise entre le bord 3 de l'encoche 2 et le côté inférieur 7 d'une fiche F. Selon une autre disposition de l'invention, il est également prévu de ménager, entre des moyens 13 superposés, un écartement vertical E, compris entre les bords horizontaux 17 de deux fenêtres superposées, au moins égal à la mesure e comprise entre le bord 3 de l'encoche 2 et le côté supérieur 4 de la fiche F.

La fig. 3 montre que le support 12 peut être constitué par une feuille ou plaque double de manière à comporter une face de classement 12a et un dos 12b masquant à ce niveau les fenêtres 14 et les fentes 15.

Pour un utilisateur droitier, la mise en oeuvre de la fiche selon la fig. 1, en association avec le fichier selon la fig. 2, s'effectue comme illustré par la fig. 4, en engagement le coin inférieur gauche d'une fiche F en considération du sens d'utilisation, dans la fenêtre 14 du moyen 13 sélectionné. L'engagement de la fiche selon la fig. 4 est suivi par un déplacement de cette dernière dans le sens de la flèche f₁, c'est-à-dire correspondant à un déplacement vertical admettent une composante oblique dirigée vers la droite, de manière à engager progressivement le côté inférieur 7 dans la fente 15 correspondante en même temps que le côté 1 dans la fenêtre 14. Une telle opération est effectuee jusqu'à l'amenée en butée du bord 3 de l'encoche 2 au niveau du bord horizontal 17 de la fenêtre 14 en maintenant toujours la fiche F dans une inclinaison opposée à celle de la fente 15. Dans cette position, illustrée par la fig. 5, la fiche F est soumise à un déplacement dans le sens de la flèche f₂, de manière à provoquer le chevauchement des lèvres de l'incision 6 sur l'extrémité correspondante de la fenêtre 14, c'est-à-dire dans l'angle extrême délimité par les bords 17 et 19. Dans cette position, la fiche F est ensuite soumise à un pivotement dans le sens de la flèche f₃ sur le point d'articulation constitué par le chevauchement de l'incision 6 dans l'angle de la fenêtre 14, en vue de compléter l'introduction de la fiche dans la fente 15 jusqu'au moment où le côté inférieur 7 vient prendre appui sur l'extrémité inférieure de ladite fente 15, comme cela apparaît à la fig. 6. Dans cette position, la fiche F est maintenue en place horizontalement en étant verrouillée dans une position stable par l'intermédiaire de l'incision 6. En effet, l'incision 6 de l'encoche 2 s'oppose à un déplacement relatif vertical ascendant de la fiche F et, par le pincement exercé, s'oppose aussi à un risque de déplacement latéral relatif vers la droite par rapport au support 12. Dans cette position, il y a lieu de remarquer que la fiche F possède une plage supérieure 20, correspondant à toute sa longueur horizontale, maintenue apparente par rapport au support 12, de sorte que cette plage peut être réservée à l'inscription ou transcription de critères d'identification des informations mémorisées sur toute la surface utile de la fiche F.

La fig. 7 montre que la mesure E prévue entre les moyens successifs superposés 13 permet de faire occuper chacun d'eux par une fiche F sans qu'il en résulte de recouvrement total de chacune d'elles dont au moins la plage 20 est toujours visible. Ceci permet de disposer d'une information visuelle constante des critères d'identification sans astreindre l'utilisateur à déplacer l'une quelconque des fiches, sauf pour avoir accès éventuellement aux informations mémorisées, ce qui représente alors la phase de traitement de la fiche considérée qui, pour une telle phase, est extraite du support 12. Cette phase d'extraction s'effectue en procédant, de façon inverse à ce qui est décrit ci-dessus, de manière à dégager le verrouillage réalisé par l'encoche 2 pour permettre l'extraction.

Il y a lieu de noter que cette opération peut être exécutée facilement étant donné que l'utilisateur possède un accès maximal de l'angle supérieur droit de chaque fiche, comme cela apparaît à la fig. 7.

Ainsique cela a été énoncé précédemment, les moyens de l'invention permettent indifféremment la mise en oeuvre d'une fiche et d'un fichier par un utilisateur droitier ou gaucher, étant donné que les opérations ci-dessus peuvent être exécutées de façon analogue après retournement des fiches F et du support 12.

Il y a lieu de noter également que le rapport entre l'écartement E et la mesure e permet de laisser toujours apparente la fenêtre 14 d'un moyen 13 situé entre deux moyens occupés. Il est ainsi toujours possible, comme cela apparaît à la fig. 7, de mettre en place une fiche F comme dit ci-dessus dans un moyen 13 inoccupé au sein d'une collection de fiches F portées par un fichier S.

La fig. 8 montre, à plus grande échelle, que le support 12 peut être réalisé de manière à faire comporter à chaque fente 15 une inflexion inverse des lèvres 21 et 22 la délimitant. Une telle inflexion peut être produite par deforma- tion locale desdites lèvres, ou peut également résulter des moyens mis en oeuvre pour exécuter la fente 15. Les inflexions 21 et 22 ont pour avantage, comme cela ressort de la fig. 9, de soumettre chaque fiche F à un pincement local qui contribue à établir un maintien efficace contre tout risque de déplacement intempestif, notamment lorsque le support 12 constitue un élément portable.

La fig. 10 montre une forme de réalisation préférée de l'invention selon laquelle la fiche F comporte, dans son côté horizontal inférieur 7 et à proximité du coin inférieur opposé au côté 1, un cran 8 délimité par un bord 10 parallèle au côté vertical 9 et par un bord 11 qui est incliné vers le bord 10 en direction du côté 9.

Le cran 8 est ménagé de manière que le fond du bord 10 soit situé à une distance r du fond de l'incision 6, qui soit au moins égale au rayon R centré sur l'extrémité de la fenêtre 14 d'un moyen 13 opposé à la fente 15 correspondante et passant par l'extrémité opposée de ladite fente. De même, l'inclinaison du bord 11 est choisie pour que ce dernier s'inscrive en retrait dudit rayon R.

Dans l'exemple de réalisation illustré à la fig. 10, l'encoche 2 est prévue dans le côté vertical gauche 1, alors que le cran 8 est ménagé à proximité du côté vertical droit 9. Ceci correspond à un sens d'utilisation donné pour un utilisateur pouvant être qualifié de droitier, comme indiqué précédemment. Cependant, on conçoit que la fiche F décrite ci-dessus peut être retournée par un pivotement sur le côté vertical 1, de manière que ce dernier soit amené en place droite alors que le côté vertical 9 occupe la position gauche. Une telle orientation correspondrait à une utilisation pour un utilisateur gaucher comme cela sera envisagé dans la suite de la présente description.

La forme de réalisation ci-dessus permet d'assurer, comme illustré par la fig. 11, l'emboîtement du bord incliné 11 dans la fente 15 dont l'extrémité se trouve ainsi chevauchée par le cran 8. Il en résulte un verrouillage positif de la fiche F contre tout déplacement latéral relatif dans le sens de la flèche f4 par la présence du bord incliné 11 prenant appui contre l'extrémité de la fente 15.

Une telle forme de réalisation permet ainsi d'introduire un verrouillage pluri-directionnel de la fiche par rapport au support, c'est-à-dire, d'une part, en déplacement descendant par le bord 3 de l'encoche, d'autre part, en déplacement latéral vers la gauche selon le dessin par le fond de l'incision et, par ailleurs, dans le sens de la flèche f₄. Il faut noter aussi que l'incision 6 réalise un verrouillage en déplacement ascendant de la fiche F.

Dans cette forme de réalisation, la profondeur du cran 8 est prévu pour laisser subsister, en référence aux exemples selon les fig. 1 et 2, la mesure d de manière à obtenir l'horizontalité d'une fiche F placée dans le fichier S.

La fig. 12 montre une variante de réalisation dans laquelle la fiche F possède un cran 8a ménagé dans l'angle inférieur opposé au côté vertical présentant l'encoche 2. Une telle réalisation peut être envisagée lorsque la longueur de la fiche, bien que supérieure, est proche de la longueur L.

La fig. 13 représente une autre variante d'exécution selon laquelle il est prévu de faire comporter au cran 8 une incision 23 pratiquée le long de la droite joignant le fond du cran 8 au fond de l'encoche 2. L'incision 23 possède une longueur inférieure à celle de l'incision 6. De cette manière, après chevauchement de l'incision 6, lors de la mise en place d'une fiche F, le pivotement permet l'engagement du bord 11 1 dans la fente 15 jusqu'en appui sur le fond du cran 8. Dans cette position, il suffit alors de soumettre la fiche F à un déplacement latéral dans le sens de la flèche f₄ pour obtenir le chevauchement de l'extrémité de la fente 15 par les lèvres de l'incision 23. Le becquet mobile 24 représente alors un verrou s'opposant positivement à tout risque de pivotement de la fiche F dans le sens inverse à celui de la flèche f₃ même en cas de chute du fichier par exemple.

L'incision 23 peut être prévue même dans le cas de présence du cran 8a.

La fig. 14 illustre une variante de réalisation de la fiche F selon laquelle il est prévu de lui conférer une conformation symétrique par rapport à une axe de symétrie vertical médian A. La symétrie de conformation vise, bien entendu, l'encoche 2 et le cran 8 qui sont alors réalisés identiquement. Une telle conformation permet un classement et un support double-face de chaque fiche, ainsi, bien entendu, qu'une utilisation indifféremment pour un utilisateur droitier ou gaucher.

La fig. 15 montre une variante de réalisation prévue pour offrir une surface de mémorisation plus importante qu'une fiche F simple. Selon cette variante, la fiche F₂, pouvant être qualifiée de fiche double, se trouve constituée par une feuille possédant en plus de la plage 20, une hauteur verticale égale à deux fois la hauteur utile d'une fiche F comprise entre le bord 3 et le côté inférieur 7. La fiche F₂ possède une ligne de pliage 25 qui est marquée parallèlement au côté horizontal 4₂, de manière à correspondre à une matérialisation du côté horizontal inférieur 7 de la fiche F. La fiche F₂ possède, dans le coin inférieur entre le côté 1₂ et le côté horizontal inférieur 7₂, une découpe 26 correspondant à la surface de l'encoche 2₂.

De même, la fiche F₂ possède, en alignement avec le cran 8₂ et de part et d'autre de la ligne de pliage 25, une lumière 27 présentant une forme et une surface égales à deux crans 8 opposés ou accoulés par leurs bases fictives.

La fiche F₂ ci-dessus est ainsi divisée par la ligne de pliage 25 en deux volets V₁ et V₂ qui peuvent être utilisés en tant que surface utile de mémorisation recto et verso. Préalablement à la mise en place, en vue de son classement d'une telle fiche F₂, il suffit de marquer la ligne de pliage 25, de manière à rabattre le volet V₂ sur le verso du volet V₁, de telle sorte que la lumière 27 se transforme alors en un cran 8 et que la découpe 26 vienne s'inscrire exactement dans le bord incliné de l'encoche 2₂. La fiche F₂ peut ainsi être insérée dans un moyen de maintien 13 comme dit précédemment en référence aux fig. 4 à 6.

La fig. 16 illustre une variante de réalisation dans laquelle la fiche F₃ possède une surface permettant de délimiter, par l'intermédiaire de deux lignes de pliage parallèles 28 et 29, trois volets V₁, V₂, Va de surface identique, le volet V, étant prolongé par la plage supérieure 20. La lumière 27 est ménagée au niveau de la ligne de pliage 24 séparant le volet V₁ du volet V₂ et de part et d'autre de la ligne de pliage 29, à partir du bord vertical 1₃, il est prévu une entaille 30 présentant une form et une surface correspondant à deux encoches 2 opposées par le bord 3.

La fiche F₃ possède une capacité de mémorisation triple de la' fiche F et peut être néanmoins insérée dans un moyen de maintien 13 d'un fichier S en prévoyant de former les lignes de pliage 28 et 29 de manière à replier successivement les volets V₃ et V₂ derrière le volet V₁. A la suite d'une telle opération de pliage, la lumière 27 se transforme en un cran 8 alors que l'entaille 30 vient s'inscrire exactement dans le contour de l'encoche 2₃ pour permettre, comme décrit précédemment, la mise en place et le verrouillage dans une fenêtre 14 et une fente 15.

Bien que cela ne soit pas représenté, il est évident que les modes d'exécution selon les fig. 15 et 16 peuvent être réalisés symétriquement par rapport à une ligne de symétrie médiane verticale A, comme dit en référence à la fig. 14.

Ainsi que cela ressort de ce qui précède, la fiche et le fichier selon l'invention sont d'une utilisation particulièrement rapide, pratique et facile, étant donné que les manoeuvres de mise en place et de retrait peuvent être conduites rapidement avec sûreté. En outre, après mise en place, chaque fiche insérée est maintenue immobilisée dans une position stable, de sorte qu'aucun glissement relatif intempestif n'est à craindre.

Un des avantages supplémentaires de l'objet de l'invention réside dans le fait que les fiches et le fichier peuvent être prévus pour l'utilisation à poste fixe ou à poste mobile, en étant réalisés, dans un tel cas, de manière à pouvoir être aisément transportés, c'est-à-dire, par exemple, dans un format normalisé tel que A_{4'}

Les fiches F selon la présente invention offrent une capacité de mémorisation importante et peuvent être réunies en fin d'utilisation dans un dossier qu'elles concernent ou, éventuellement, être placées, lorsqu'elles sont en phase d'attente, dans un fichier vertical du type échéancier duquel elles sont alors facilement extraites lorsqu'elles connaissent une réactivation.

Dans le but de réaliser le stockage de fiches momentanément en attente il peut être prévu comme illustré par la fig. 17, de faire comporter à une fiche F₄ une pochette 31 dans laquelle peuvent être disposées des fiches F. La fiche F est de préférence réalisée pour présenter une résistance mécanique supérieure à celle des fiches d'utilisation et, par exemple, il peut être prévu de la constituer à partir d'une feuille de carton rigide. Dans tous les cas, la fiche F₄ possède l'encoche 2 et le cran 8.

Compte tenu du décalage nécessaire de la pochette 31 pour la mise en place des fiches F, la fiche F₄ présente la particularité de posséder une plage supérieure 20 dont la hauteur est égale à deux fois la mesure e d'une fiche d'utilisation F.

L'invention n'est pas limitée aux exemples de réalisation représentés et décrits en détail car diverses modifications peuvent y être apportées sans sortir de son cadre.

## Revendications

1. Dispositif de classement d'informations diverses du type comprenant des fiches destinés à être insérées dans des moyens de réception d'un support formant fichier et comprenant de fenêtres et des fentes s'étendant à partir des fenêtres en étant inclinées vers le bas caractérisé en ce que
―d'une part, chaque fiche comporte un encoche sur un côté vertical et en retrait du côté horizontal supérieur,
- et, d'autre part, chaque moyen de réception comprend, pour le maintien d'une fiche, une seule fenêtre de direction générale horizontale, associée à une seule fente avec laquelle elle communique, ladite fenêtre étant délimitée par un bord inférieur sensiblement horizontal, par un premier bord incliné s'étendant dans le prolongement de la fente et par un second bord incliné reliant le premier bord incliné à l'extrémité du bord horizontal opposé à la fente.

2. Dispositif de classement selon la revendication 1, caractérisé en ce qu'il comporte des fiches possédant, dans un côté vertical, une encoche comprenant:
un bord parallèle au côté horizontal supérieur de la fiche,
- un bord incliné vers ledit bord parallèle en direction du côté horizontal,
- et une coupe ou incision exécutée, à partir du fond de l'encoche, dans le prolongement du bord parallèle et sur une mesure sensiblement égale à la profondeur de l'encoche.

3. Dispositif selon la revendication 1 ou 2, caractérisé en ce qu'il comporte des fiches possédant, dans un côté vertical, une encoche et, dans le côté inférieur et à proximité de l'angle inférieur opposé au côté présentant l'encoche, un cran comprenant un bord incliné s'inscrivant en retrait d'un arc de cercle défini par un rayon ayant pour centre, rapporté à un moyen de réception du fichier, l'extrémité de la fenêtre opposée à la fente et comme longueur celle séparant ledit centre de l'extrémité opposée de la fente correspondante.

4. Dispositif selon la revendication 1, 2 ou 3, caractérisé en ce qu'il comprend des fiches possédant, dans un côté vertical, une encoche et, dans le côté inférieur, un cran dont le fond est prolongé par une incision sensiblement dirigée vers l'encoche.

5. Dispositif selon l'une des revendications 1 à 4, caractérisé en ce qu'il comprend des fiches possédant une ligne de pliage marquée parallèlement aux côtés horizontaux pour délimiter un volet inférieur et un volet supérieur dont la hauteur est plus grande que celle du volet inférieur d'une mesure égale à une plage supérieure comprise entre le côté horizontal supérieur et le bord parallèle de l'encoche et en ce que
- le coin inférieur de ladite fiche correspondant à l'encoche comporte une découpe symétrique à l'encoche par rapport à la ligne de pliage,
- ladite ligne de pliage possède, dans le prolongement vertical du cran, une lumière de forme et de surface égales à deux crans accolés par leurs bases.

6. Dispositif selon l'une des revendications 1 à 4, caractérisé en ce qu'il comprend des fiches possédant deux lignes de pliage marquées parallèlement aux côtés horizontaux pour délimiter deux volets inférieurs présentant entre eux une même hauteur qui est inférieure à celle d'un volet supérieur d'une mesure égale à une plage supérieure comprise entre le côté horizontal supérieur et le bord parallèle de l'encoche et en ce que
-le côté vertical correspondant à l'encoche comporte un entaille située dans l'axe de la ligne de pliage délimitant les deux volets inférieurs, ladite entaille possédant une forme et une surface égales à deux encoches opposées par leurs bords parallèles,
la ligne de pliage, séparant le volet supérieur du volet inférieur adjacent, comporte, dans le prolongement du cran, une lumière de forme et de surface égales à deux crans accolés par leurs bases.

7. Dispositif selon l'une des revendications 1 à 6, caractérisé en ce qu'il comprend des fiches réalisees de façon symétrique par rapport à une axe de symétrie médian vertical.

8. Dispositif selon la revendication 3, caractérisé en ce qu'il comprend des fiches et un fichier comprenant un support offrant des moyens de réception possédant
-une longueur, comprise entre le bord extrême de la fenêtre et celui opposé de la fente, égale à la mesure existant, pour une fiche, entre le fond de l'encoche et le bord du cran parallèle au côté vertical opposé à l'encoche,
- une hauteur, comprise entre le bord inférieur de la fenêtre et l'extrémité inférieure de la fente, égale à la mesure verticale séparant, sur une fiche, le bord de l'encoche parallèle au côté horizontal supérieure du fond du cran ou du côté inférieur,
- un décalage vertical, compris entre les bords inférieurs des fenêtres de deux moyens superposés, au moins égal à la hauteur de la plage haute d'une fiche.

## Patentansprüche

1. Klassifizierungsvorrichtung fuer verschiedene informationstraeger mit karteikarten zum einordnen in die aufnahmevorrichtung eines kartekkastens und mit fensteroeffnungen und schlitzen, die sich von den fenstern nach geneigt erstrecken, dadurch gekennzeichnet, dass
- einerseits jede karteikarte eine ausnehmung an einer vertikalen seite und im abstand von der horizontalen oberen seite aufweist,
- und andererseits jedes aufnahmemittel zum halten einer karteikarte ein einziges fenster von im wesentlichen horizontaler richtung aufweist, das mit einem einzigen schlitz in verbindung steht, wobei es durch einen unteren, im wesentlichen horizontalen rand begrenzt ist, durch einen ersten geneigten rand, der sich in der verlaenerung des schlitzes erstreckt, und durch einen zweiten geneigten rand begrenzt ist, der den ersten geneigten rand mit dem des horizontalen randes gegenueber dem schlitz verbindet.

2. Klassifizierungsvorrichtung nach anspruch 1, dadurch gekennzeichnet, dass sie karteikarten mit einer ausnehmung an einer senkrechten seite aufweist, die umfasst
-eine zur horizontalen oberseite der karteikarte parallele seite
- ienen gegen den gennaien parallelen rand in richtung der horizontalen seite geneigten rand
- einen einschnitt, der sich vom grund der ausnehmung, in verlaengerung des parallelen randes in der groessenordnung der tiefe der ausnehmung erstreckt.

3. Vorrichtung nach anspruch 1 order 2, dadurch gekennzeichnet, dass sie karteikarten besitzt, die an einer vertikalen seite eine ausnehmung aufweisen und an der unteren seite und in der naehe des unteren winkels gegenueber der seite mit der ausnehmung einen einschnitt mit einem geneigten rand aufwesen, der in einen kreisbogen einbeschrieben ist, wobei der kreisbogen durch einen radius bestimmt ist, der als zentrum bezogen auf eine aufnahmevorrichtung des karteikastens, das ende des dem schlitz gegenueberliegenden fensters und als laenge den abstand zwischen dem genannten zentrum und dem dem entsprechenden schlitz genenueberliegenden ende aufweist.

4. Vorrichtung nach anspruch 1, 2 oder 3, dadurch gekennzeichnet, dass sie karteikarten besitzt, die an einer vertikalen seite eine ausnehmung und an der unterseite ienen einschnitt aufweisen, dessen grund durch einen schnitt im wesentlichen in richtung auf die ausnehmung verlaengern ist.

5. Vorrichtung nach einem der ansprueche 1 bis 4, dadurch gekennzeichnet, dass sie karteikarten besitzt, die eine parallel zu den horizontalen seiten verlaufende faltlinie besitzen, um einen unteren und einen oberen fluegel zu begrenzen, dessen hoehe groesser ist als diejenige des unteren fluegels und zwar um ein mass, das gleich ist einem oberen bereich zwischen der horizontalen oberseite und dem oarallelen rand der ausnehmung une dadurch gekennzeichnet, dass
- die untere ecke der genannten karteikarte entsprechend der ausnehmung einen ausschnitt aufweist, der zur ausnehmung bezueglich der faltlinie symmetrisch ist,
-die gennante faltlinie in der vertikalen verlaengerung des einschnitts eine oeffnung mit einer form und einer oberflache besitzt, die zwei mit iherer basis aufeinandergesetzten einchnitten entspricht.

6. Vorrichtung nach einem der ansprueche 1 bis 4, dadurch gekennzeichnet, dass die karteikarten besitzt, die parallel zu den horizontalen seiten verlaufen, um zwei untere fluegel zu begrenzen, die die selbe hoehe aufweisen, wobei diese hoehe geringer ist als diejenige eines oberen fluegels und zwar um ein mass, das gleich ist einem oberen bereich zwischen der horizontalen oberseite und dem parallelen rand der ausnehmung und dadurch gekennzeichnet, dass
- die vertikale, der ausnehmung entsprechende seite eine einkerbung aufweist, die in der achse der faltlinie liegt und die beiden unteren fluegel begrenzt, wobei die gennante einkerbung eine form und eine oberflaeche entsprechend zwei mit ihren parallelen raendern gegenuebergestellten ausnehmungen aufweist,
- die faltlinie, die den oberen fluegel vom anliegenden unteren fluetel trennt in verlaengerung des einschnitts eine oeffnung aufweist, deren form und oberflaeche zwei mit ihrer basis aufeinander gestellten einschnitten entspricht.

7. Vorrichtung nach einem der ansprueche 1 bis 6, dadurch gekennzeichnet, dass sie karteikarten aufweist, die symmetrisch hinsichtlich einer vertikalen symmetrimittelachse ausgefuehrt sind.

8. Vorrichtung nach anspruch 3, dadurch gekennzeichnet, dass sie karteikarten und einen karteikasten mit einer halterung mit aufnahmemitteln besitzt, die aufweisen
- eine laenge zwischen dem aeusseren rand des fensters und demjenigen gegenueber dem schlitz, die gleich ist dem mass fuer eine karteikarte, zwischen dem grund der ausnehmung und dem rand des einschnitts, der zur vertikalen seite gegenueber der ausnehmung parallel ist,
- eine hoehe zwischen dem unteren rand des fensters und dem unteren ende des schlitzes, die gleich ist dem vertikalen mass fuer eine karteikarte, zwischen dem rank der zur horizontalen oberseite parallelen ausnehmung und dem grund des einschnittes oder der unterseite,
- eine vertikale versetzung zwischen den unteren raendern der fenster von zwei uebereinanderliegenden mitteln, die zumindest der hoehe des oberen teils einer karteikarte gleich ist.

## Claims

1. Device for filing diverse information, of the type comprising cards adapted to be inserted into receiving means of a support forming card index and comprising windows and slots extending from the windows and being inclined downwardly, characterized in that
on the one hand, each card comprises a notch on a vertical side and recessed on the upper horizontal side,
-and, on the other hand, each receiving means comprises, for holding a card, one single window of generally horizontal direction, associated with one single slot with which it communicates, said window being defined by a substantially horizontal lower edge, by a first inclined edge extending in line with the slot and by a second inclined edge connecting the first inclined edge to the end of the horizontal edge opposite the slot.

2. Filing device according to Claim 1, characterized in that it comprises cards possessing, in a vertical side, a notch comprising:
- an edge parallel to the upper horizontal side of the card,
- an edge inclined towards said parallel edge in the direction of the horizontal side,
- and a cut or incision made, from the bottom of the notch, in line with the parallel edge and by an amount substantially equal to the depth of the notch.

3. Device according to Claim 1 or 2, characterized in that it comprises cards possessing, in a vertical side, a notch and, in the lower side near the lower corner opposite the side presenting the notch, a catch comprising an inclined edge inscribed in recess of an arc of circle defined by a radius having for centre, relative to a receiving means of the card index, the end of the window opposite the slot and as length that separating said centre from the opposite end of the corresponding slot.

4. Device according to Claim 1, 2 or 3 characterized in that it comprises cards posess- ing, in a vertical side, a notch and, in the lower side, a catch of which the far end is extended by an incision substantially directed towards the notch.

5. Device according to one of Claims 1 to 4, characterized in that it comprises cards possessing a line of fold marked parallel to the horizontal sides to define a lower flap and an upper flap of which the height is greater than that of the lower flap by an amount equal to an upper zone included between the upper horizontal side and the parallel edge of the notch and in that
- the lower corner of said card corresponding to the notch comprises a cut-out symmetrical to the notch with respect to the line of fold,
- said line of fold possesses, in vertical extension of the catch, a slot whose shape and surface are equal to two notches coupled by their bases.

6. Device according to one of Claims 1 to 4, characterized in that it comprises cards possessing two lines of fold marked parallel to the horizontal sides to define two lower flaps presenting therebetween the same height which is less than that of an upper flap by an amount equal to an upper zone included between the upper horizontal side and the parallel edge of the notch and in that
- the vertical side corresponding to the notch comprises a cut lying in the axis of the line of fold defining the two lower flaps, said cut possessing a shape and a surface equal to two notches opposite by their parallel edges,
-the line of fold, separating the upper flap from the adjacent lower flap, comprises, in line with the catch, a slot whose shape and surface are equal to two catches coupled by their bases.

7. Device according to one of Claims 1 to 6, characterized in that it comprises cards made symmetrically with respect to a vertical median axis of symmetry.

8. Device according to Claim 3, characterized in that it comprises cards and a card index comprising a support offering receiving means possessing
- a length, comprised between the end edge of the window and that opposite the slot, equal to the amount existing, for a card, between the far end of the notch and the edge of the catch parallel to the vertical side opposite the notch,
- a height, comprised between the lower edge of the window and the lower end of the slot equal to the vertical measure separating, on a card, the edge of the notch parallel to the upper horizontal side from the far end of the catch or the lower side,
.- a vertical offset, comprised between the lower edges of the windows of two superposed means, at least equal to the height of the upper zone of a card.
